# EUROPÄISCHE PATENTSCHRIFT

(11) **EP 0 149 106 B1**
(45) Veröffentlichungstag und Bekanntmachung des Hinweises auf die Patenterteilung: **10.02.1988**
(21) Anmeldenummer: 84114806.7
(22) Anmeldetag: 05.12.1984
(51) Int. Cl.: A63B 49/08

(54) **Schläger für ein Ballspiel**
Ball-striking racket
Raquette pour jeux de balle

(30) Priorität: 08.12.1983 DE 3344329
(43) Veröffentlichungstag der Anmeldung: 24.07.1985
(73) Patentinhaber: Keilhau, Karl Friedrich, D-4150 Krefeld 1 (DE)
(72) Erfinder: Keilhau, Karl Friedrich, D-4150 Krefeld 1 (DE)
(74) Vertreter: Schieferdecker, Lutz, Dipl.-Ing.

(56) Entgegenhaltungen:
- BE-A- 401 557
- CH-A- 470 891
- DE-A- 2 458 572
- DE-A- 2 458 581
- US-A- 3 534 960
- US-A- 4 033 583
- US-A- 4 101 125

## Beschreibung

Die Erfindung betrifft einen Schläger für ein Ballspiel, insbesondere einen Tennisschläger mit einem aus Schlägerkopf und Schaft bestehenden Rahmen sowie mit einer axial anschraubbaren Griffhülse.

Ein Tennisschläger der genannten Art ist z. B. aus der deutschen Gebrauchsmusterschrift 77 17 463 bekannt. Der Schaft ist bei diesem Schläger an seinem gesamten Umfang mit Längsrillen versehen. Die Griffhülse weist eine Bohrung mit formgleichen Längsrillen auf und ist auf den Schaft aufsteckbar. Die Längsrillen des Schaftes und der Griffhülse bilden eine formschlüssige Verzahnung. Nach dem Abziehen der Griffhülse von dem Schaft kann die Griffhülse entsprechend dem Rastermaß der Verzahnung verdreht und wieder aufgesteckt werden. Die Befestigung der Griffhülse am Schaft erfolgt mit Hilfe einer an der Griffhülse stirnseitig anliegenden und in das Ende des Schaftes greifenden Schraube.

Dieser bekannte Schläger hat sich in der Praxis nicht bewährt. Zum Abziehen und Aufstecken der Griffhülse auf den Schaft ist ein zumindest geringes Spiel zwischen den beiden Teilen erforderlich. Der mit Längsrillen versehene Schaft kann daher nicht vollflächig in der mit entsprechenden Längsrillen versehenen Hülse liegen. Bei der Handhabung des Schlägers bedeutet dies sodann, daß aufgrund der starken Beanspruchung und der hohen, zuweilen auftretenden Kräfte eine Verformung der Längsrillen eintritt mit der Folge, daß das Spiel zwischen den Teilen immer größer wird. Der bekannte Schläger war daher für die Praxis unbrauchbar.

Ferner sind aus der US-PS 4 033 583 Tennisschläger bekannt, in deren Griff eine elastische Kupplung integriert ist. Durch diese Kupplung soll erreicht werden, daß vom Schlägerkopf ausgehende, harte Stöße nicht auf das Handgelenk und den Arm des Spielers übertragen werden. Die Kupplung soll diese Schläge abfangen oder zumindest dämpfen, damit der von Tennisspielern gefürchtete, sogenannte Tennisarm auch bei ungünstigen Verhältnissen nicht entstehen kann. Die hierzu erforderliche Kupplung umfaßt bei einem der in der US-PS 4 033 583 dargestellten und beschriebenen Ausführungsbeispiele ein kegelstumpfförmiges Schaftende und zwei Halbschalen, die mit entsprechenden, teilweise kegelstumpfförmig gestalteten Enden den Kegelstumpf am Schaft umgreifen und im Inneren einer Griffhülse liegen. Diese Griffhülse ist grundsätzlich relativ zu den beiden Halbschalen verdrehbar, wobei der Grad der möglichen Verdrehbarkeit von der Reibung zwischen der Aussenfläche der Halbschalen und der Innenfläche der Griffhülse abhängt.

Ferner sind aus den beiden US-PS 3 534 960 und 4 101 125 sowie den beiden DE-OS 24 58 572 und 24 58 581 verschiedenartige Tennisschläger mit Rastvorrichtungen bekannt, die eine unterschiedliche Einstellung einer Griffhülse relativ zum Schlägerschaft im Rahmen der Rastermaße erlauben. Allen Schlägern gemeinsam ist, daß die jeweils gewählten Rastverbindungen eine wirklich starre Befestigung der Griffhülse am Schlägerschaft nicht ergeben und darüber hinaus verhältnismäßig kompliziert und aufwendig sind. In der Praxis konnte sich daher ebenfalls keiner dieser Tennisschläger durchsetzen.

Schließlich ist aus der Schweizer Patentschrift 470 891 noch ein Tennis-Squash- oder Badmintonschläger bekannt, der aus einem einen Schaft aufweisenden Rahmenteil und einem gesonderten Griffteil besteht. Der Schaft besitzt ein konisches Ende und der Griffteil bzw. die Griffhülse ist entsprechend konisch gestaltet und auf das Schaftende aufsteckbar. Dort wird der Griffteil durch Verleimung, Verschraubung oder auf sonstige Weise gehalten. Bezweckt wird mit dieser Konstruktion eine möglichst einfache Lagerhaltung von Schlägern mit unterschiedlicher Griffdicke oder verschiedenem Griffgewicht. Ein Verstellen des Griffteiles relativ zum Schaft wird nicht bezweckt, zumal da der Schaft und der Griffteil z. B. durch Verleimen unlösbar miteinander verbunden werden sollen.

Mit der Erfindung wird die Schaffung eines Tennis- und/oder Squashschlägers oder dgl. bezweckt, der auf die ganz speziellen, individuellen anatomischen Gegebenheiten eines Spielers abgestimmt ist. Ebenso wie der Fingerabdruck bei jedem Menschen individuell einmalig ist, gilt dies auch für den Knochenbau des Handgelenks, des Ellenbogens, der Armsehnen und Muskeln usw. Aus diesem Grund ist es auch grundsätzlich falsch, wenn ein Tennisspieler den gleichen Schläger benutzt wie ein Wimbledonsieger oder der Gewinner eines internationalen Tennisturniers. Ganz im Gegenteil kann es wegen der anatomischen Unterschiede sowohl hinsichtlich der Spielweise als auch unter medizinisct_{%}^{L}gesundheitlichen Gründen nur richtig sein, wenn ein Tennisschläger so gestaltet ist, daß er den anatomischen Gegebenheiten des Spielers gerecht wird.

Der Erfindung liegt daher die Aufgabe zugrunde, einen anatomisch richtigen Schläger zu schaffen, der ferner wirtschaftlich herstellbar ist und den im Spielbetrieb auftretenden, sehr hohen Belastungen funktionell gewachsen ist.

Zur Lösung dieser Aufgabe sieht die Erfindung vor, daß die Griffhülse und der Schaft um ihre Achse frei drehbar und in zueinander beliebig unterschiedlichen Winkel- bzw. Verdrehstellungen rein kraftschlüssig sowohl starr verbindbar als auch lösbar sind, wozu der Schaft einen Konus und die Griffhülse eine konische Bohrung aufweisen sowie am Schaft ein Bolzen mit einem Gewinde und in der Griffhülse eine Bohrung zur Aufnahme des Bolzens angeordnet sind.

Ein derartiger Schläger erfüllt die oben genannten Forderungen. Er ist stufenlos fein einstellbar und eignet sich daher zur Verwendung durch

### Jedermann.

Er läßt sich ferner einfach und kostengünstig herstellen und ist auch in der Lage, die hohen, während des Spielbetriebes äuftretenden Kräfte und Schwingungen aufzunehmen und zu übertragen.

Im Regelfall wird aufgrund der Anatomie eines Spielers zunächst eine annähernd optimale Schlägereinstellung gesucht und dann im Spielbetrieb schrittweise verbessert.

Um die Befestigung von Schaft und Griffhülse bei der Suche nach der optimalen Einstellung besonders einfach öffnen und wieder festziehen zu können, ist in Weiterbildung der Erfindung ferner vorgesehen, daß ein relativ zur Griffhülse verdrehbares Griffstück mit einem Innengewinde vorgesehen ist, daß dieses Griffstück am Griffende angeordnet ist und sich in Richtung der Schlägerachse auf der Griffhülse abstützt. Das Festziehen und Lösen der Befestigung kann durch Verwendung des Griffstückes ohne Werkzeuge-erfolgen und läßt sich dadurch besonders einfach und auch kurzzeitig bewerkstelligen.

Merkmale besonderer Ausführungsarten der Erfindung gehen aus den abhängigen Ansprüchen im Zusammenhang mit der Beschreibung und der Zeichnung hervor.

Die Erfindung wird nachstehend anhand von Ausführungsbeispielen, die in der Zeichnung dargestellt sind, näher beschrieben. Dabei zeigen :
Fig. 1 : einen Tennisschläger mit einer stufenlos verstellbaren Griffhülse ;
Fig. 2 : einen Schnitt durch die Griffhülse mit einem Teil des Schaftes in größerem Maßstab und
Fig. 3 : einen Schnitt durch eine abgewandelte Ausführungsform.

Ein erfindungsgemäßer Tennisschläger 1 besteht aus einem Rahmen 2 mit einer Griffhülse 3, einem Schaft 4 und einem Schlägerkopf 5 mit Besaitung 6. Die Griffhülse 3 ist relativ zum Schlägerkopf 5 um die Schlägerlängsachse 7 stufenlos verdrehbar und in jeder Stellung befestigbar. Bezüglich ihrer Winkel- bzw. Verdrehstellung und somit zur Aufnahme der Dreh- oder Torsionskräfte sind die Griffhülse 3 und der Schlägerkopf 5 rein kraftschlüssig miteinander verbunden.

Hierzu sind kegelförmige bzw. kegelstumpfförmige Flächen 8 und 9 zwischen der Griffhülse 3 und dem Schlägerkopf 5 vorgesehen. Zur Bildung dieser Flächen dienen ein Konus 10 am Schaft 4 und eine konische Bohrung 11 bzw. ein Innenkonus 11 an der Griffhülse 3.

An dem Konus 10 des Schaftes 4 ist ferner ein Bolzen 12 mit einem Gewinde angeordnet, zu dem an der Griffhülse 3 ein Griffstück 13 mit einem Innengewinde 14 gehört.

Die Griffhülse 3 übergreift mit ihrem Innenkonus 11 den Konus 10 am Schaft 4 und nimmt mit einer Bohrung 15 den Gewindebolzen 12 auf. Mit Hilfe des auf den Gewindebolzen 12 nach Art einer Mutter aufschraubbaren Griffstückes 13 ist die Griffhülse 3 am Schaft 4 befestigt, wobei dies nach Verdrehen von Griffhülse 3 und Schaft 4 in jeder beliebigen Position möglich ist.

Das Griffstück 13 ist bei den in den Figuren dargestellten Ausführungsbeispielen am Griffende 16 angeordnet und stützt sich in Richtung der Schlägerlängsachse 7 auf diesem ab. An seinem umfang ist das Griffstück 13 profiliert.

Die Fig. 3 zeigt eine abgewandelte Ausführungsform, gemäß der ein ebenfalls ein Innengewinde 17 für den Gewindebolzen 12 aufweisendes Griffstück 18 vorgesehen ist, das mit einem hülsenförmigen Teil 19 in die Bohrung 15 der Griffhülse 3 greift. Das hülsenförmige Teil 19 weist eine Ringnut 20 auf, in die sich mindestens ein mit der Griffhülse 3 verbundenes Halteelement 21 erstreckt. Das Halteelement 21 ist beispielsweise durch die Wand 22 der Griffhülse 3 geschraubt und dient als Widerlager beim Drehen bzw. Lösen und Festziehen des Griffstückes 18. Die Teile 20 und 21 bilden eine Kulissenführung.

Hinsichtlich Form und Gestalt werden die konischen Teile und der Gewindebolzen entsprechend den auftretenden Kräften dimensioniert. Als Werkstoff dient zweckmäßigerweise ein Kunststoff, wobei wegen der Reibungskoeffizienten unterschiedliche Werkstoffe für den Konus 10 und die Oberfläche der konischen Bohrung 11 vorteilhaft sind.

## Patentansprüche

1. Schläger für ein Ballspiel, insbesondere Tennisschläger mit einem aus Schlägerkopf (5) und Schaft (4) bestehenden Rahmen (2) sowie mit einer axial anschraubbaren. Griffhülse (3), dadurch gekennzeichnet, daß die Griffhülse (3) und der Schaft (4) um ihre Achse frei drehbar und in zueinander beliebig unterschiedlichen Winkel- bzw. Verdrehstellungen rein kraftschlüssig sowohl starr verbindbar als auch lösbar sind, wozu der Schaft (4) einen Konus (10) und die Griffhülse (3) eine konische Bohrung (11) aufweisen sowie am Schaft (4) ein Bolzen (12) mit einem Gewinde und in der Griffhülse (3) eine Bohrung (15) zur Aufnahme des Bolzens (12) angeordnet sind.

2. Schläger nach Anspruch 1, dadurch gekennzeichnet, daß ein relativ zur Griffhülse (3) verdrehbares Griffstück (13, 18) mit einem Innengewinde (14) vorgesehen ist, daß das Griffstück (13,18) am Griffende (16) angeordnet ist und sich in Richtung der Schlägerlängsachse (7) auf der Griffhülse (3) abstützt.

3. Schläger nach Anspruch 1, dadurch gekennzeichnet, daß das Griffstück (13) an seinem Umfang profiliert ist.

4. Schläger nach Anspruch 1, dadurch gekennzeichnet, daß das Griffstück (18) mit Hilfe einer Kulissenführung (20, 21) an der Griffhülse (3) drehbar gelagert ist.

## Claims

1. A racket, more especially a tennis racket, comprising a frame (2) consisting of a racket head (5) and a shaft (4) and an axially fitted screw grip sleeve (3), characterized in that the grip (3) and the shaft (4) are able to be freely turned about their axis and to be locked both quite non-positively and positively about their axis in any one of desired different angular and twisted settings, for which purpose the shaft (4) has a cone (10) and the grip sleeve (3) has a conical hole (11) and on the shaft (4) there is a pin (12) with a thread and in the grip sleeve (3) there is a hole (15) to accept the pin (12).

2. The racket as claimed in claim 1 characterized in that a grip member (13 and 18) which is able to be turned in relation to the grip sleeve (3), is provided with a female thread (14), in that the grip member (13 and 18) is arranged on the end (16) of the grip and in the direction of the longitudinal axis of the racket (7) bears against the grip sleeve (3).

3. The racket as claimed in claim 1 characterized in that the grip member (13) has an uneven circumference.

4. The racket as claimed in claim 1 characterized in that the grip member (18) is rotatably mounted on the grip sleeve (3) with the aid of a sliding guide arrangement (20 and 21).

## Revendications

1. Raquette pour un jeu à balles, en particulier raquette de tennis à cadre (5) et à manche (4), comprenant une monture (2) ainsi qu'un grip (3) vissable dans l'axe de l'ensemble, caractérisée par le fait que le grip (3) et le manche (4) sont librement mobiles en rotation autour de leur axe, qu'ils sont assemblés réciproquement, de façon rigide ou amovible, en diverses positions angulaires ou orientations quelconques et ce purement par gravitation, le manche (4) possédant à cet effet un cône (10), et le grip (3) un logement conique (11), ainsi que, dans le manche (4), un axe (12) muni d'un filetage, de même qu'un logement (15) dans ledit grip (3) pour recevoir l'axe (12).

2. Raquette selon revendication 1 caractérisée par le fait qu'un embout (13, 18) mobile en rotation relativement au grip (3) est muni d'un filetage femelle (14), que l'embout (13, 18) est disposé à l'extrémité (16) du grip (3) et prend appui contre celui-ci dans le sens de l'axe longitudinal (7) de la raquette.

3. Raquette selon revendication 1 caractérisée par le fait que l'embout (13) est profilé à sa périphérie.

4. Raquette selon revendication 1 caractérisée par le fait que l'embout (18) est logé tournant dans le grip (3) grâce à un guidage coulissant (20, 21).
